# EUROPÄISCHE PATENTSCHRIFT

(11) **EP 1 648 269 B1**
(45) Veröffentlichungstag und Bekanntmachung des Hinweises auf die Patenterteilung: **17.11.2010**
(21) Anmeldenummer: 04737385.7
(22) Anmeldetag: 14.07.2004
(51) Int. Cl.: A47C 27/18

(54) **LUFTDURCHLÄSSIGE MATRATZE MIT HOHEM LIEGEKOMFORT**
AIR-PERMEABLE MATTRESS PROVIDING GREAT LYING COMFORT
MATELAS PERMEABLE A L'AIR, A HAUT NIVEAU DE CONFORT DE COUCHAGE

(30) Priorität: 25.07.2003 AT 11842003
(43) Veröffentlichungstag der Anmeldung: 26.04.2006
(73) Patentinhaber: AMX Automation Technologies GmbH, 4040 Linz (AT)
(72) Erfinder: SCHWAIGER, Meinhard, A-4040 Linz (AT); OBERTAUTSCH, Ariane, 9143 St. Michael Nr. 11 (AT); SCHWAIGER, Andrea, A-4040 Linz (AT)
(74) Vertreter: Babeluk, Michael
(86) Internationale Anmeldenummer: PCT/AT2004/000255
(87) Internationale Veröffentlichungsnummer: WO 2005/009176

(56) Entgegenhaltungen:
- EP-A- 0 981 984
- FR-A- 2 584 284
- GB-A- 1 033 643
- US-A- 3 339 216
- US-A- 5 408 711
- US-B1- 6 202 239

## Beschreibung

Die Erfindung betrifft eine luftdurchlässige Matratze mit hohem Liegekomfort und geringem Gewicht, mit zumindest einem luftgefüllten Druckkissen , vorzugsweise verwendet als Schlafmatratze, deren Grundaufbau eine besonders gute Luftzirkulation und damit einen Abtransport von abgesonderter Feuchtigkeit des darauf Liegenden zulässt, die einen besonders hohen Liegekomfort bietet, deren Druckhärte auf die Körperzonen abgestimmt ist und individuell auf die Bedürfnisse der darauf liegenden Person angepasst werden kann, selbst dann, wenn die Bedürfnisse individuellen Schwankungen oder Veränderungen unterworfen sind, wie z.B. im Falle längerer Bettlägerigkeit nach Krankheit oder Unfall, die weiters ein geringes Gewicht aufweist und die völlig frei von metallischen Bauteilen ausgeführt ist.

Es sind vielfach Anstrengungen unternommen worden, den Komfort von Schlafmatratzen zu erhöhen und neuen Anforderungen gerecht zu werden.

So weisen beispielsweise herkömmliche "Taschenfedermatratzen" ein Höchstmass an Luftdurchlässigkeit, und damit die Fähigkeit, vom menschlichen Körper während der Schlafphase abgegebene Feuchtigkeit vom Körper weg durch die Matratze zu transportieren, auf, so dass selbst bei erhöhter Transpiration aufgrund höherer Umgebungstemperaturen, die im Kontakt mit dem menschlichen Körper befindliche Matratzenoberfläche trocken erscheint. Als gravierender Nachteil wird bei "Taschenfedermatratzen" die Tatsache angesehen, dass die Federelemente grundsätzlich aus Metalldraht aufgebaut sind. Zeitgemäße Anforderungen zielen jedoch auf eine metallfreie Matratzenausführung. Ein weiterer Nachteil liegt in der Tatsache, dass die Federkennlinie und damit die Federungseigenschaften der Matratze nachträglich nicht mehr verändert werden können und deshalb derartig ausgeführte Schlafmatratzen auf die individuellen Bedürfnissen des Schlafenden nicht angepasst werden können. Für die unterschiedlichen Gewichte der Personen stehen Matratzen mit unterschiedlichen Federkennlinien (Matratzenhärte) zur Auswahl.

Den neuen Anforderungen tritt die Industrie mit neuen Ausführungsvarianten entgegen, die jedoch immer nur einzelne Anforderungen abdecken, nicht jedoch alle wesentlichen Anforderungen erfüllen können.

Eine Maßnahme zur Erhöhung des Liegekomforts und zur Berücksichtigung unterschiedlicher Härtezonen wurde versucht mit einem System von Schraubenfedern aus Glasfasermaterial, die in röhrenartigen Ausnehmungen eingefügt, quer zur Körperachse ausgerichtet, und in etwa in der Mitte der Matratzendicke angeordnet sind und annähernd die gesamte Breite der Matratze einnehmen, zu erreichen. Das Matratzengrundmaterial besteht aus Schaumstoff und der Durchmesser der röhrenartigen Ausnehmungen beträgt ca. 1/3 bis 1/2 der Matratzendicke. Bei dieser als "Aurora-System" bekannten Ausführungsvariante steht als gravierender Nachteil die Tatsache, dass aufgrund der geschlossenen Schaumkernstruktur, die keine ausreichende Luftzirkulation in Dickenrichtung der Matratze erlaubt, der Abtransport von abgesonderter Feuchtigkeit des Liegenden unzureichend ist. Weiters ist bei dieser Ausführungsvariante der Federungskomfort nachträglich nicht mehr veränderbar.

Weitere Ausführungsvarianten ersetzen metallische Federn durch ein System von Luftkammern. Bei derartigen Systemen sind mehrere Luftkammern vorgesehen, die den unterschiedlichen Matratzenbereichen zugeordnet sind und damit unterschiedliche Härtezonen erreicht werden können. Dazu zählen unter Anderem das 3-Zonen Luftbett der EP 0 992 206 A1 und ein Luftbett-Rahmendesign der EP 1 093 739 A1, für ein als "airbed" bezeichnetes Matratzensystem, welches zusätzlich mit elektrischen und elektronischen Komponenten zur Luftdrucküberwachung und -Anzeige sowie zur Luftdruckerzeugung mittels elektrischer Luftpumpe ausgerüstet ist. Weitere Ausführungsvarianten mit sechs Luft-Kammern oder mit 10 Luft-Kammern, wie z.B. das als "air touch" bezeichnete Matratzensystem, runden diese Matratzensysteme ab. Nachteilig ist bei allen diesen Systemen der grundsätzliche Matratzenaufbau, der dadurch gekennzeichnet ist, dass diese Luftkammern in Summe nahezu den gesamten Liegebereich einnehmen, und damit eine Luftzirkulation sowie ein Abtransport von abgesonderter Körperfeuchtigkeit des Liegenden durch die Matratze nicht möglich ist. Ein weiterer Nachteil betrifft den Einsatz von metallischen Komponenten, Elektronik, elektrisch betriebenen Luftpumpen und Anzeigegeräten.

Eine weitere bekannte Ausführungsvariante einer Matratze mit Luftkammern besteht aus einer einzigen Luftkammer, deren Befüllung mit einer speziellen manuell betätigten Luftpumpe erreicht wird, die in die Matratzenumrandung integriert ist, und bei Belastung infolge Verlagerung des Körpergewichtes betätigt wird. Der in der Luftkammer aufgebaute Luftdruck kann mittels eines stufenlos einstellbaren Ventils verändert werden. Diese Ausführungsvariante kommt ohne elektronische Komponenten und ohne metallische Bauteile aus, weist jedoch den bekannten Nachteil verhinderter Luftzirkulation und somit einen verhinderten Abtransport von abgegebener Körperfeuchtigkeit auf.

Weitere Ausführungsvarianten beziehen sich auf Schaumkernmatratzen, wo durch Kombination unterschiedlicher Schnittmuster und Schaumstoffvarianten mit unterschiedlichen Härtegraden versucht wird, in den einzelnen Liegebereichen unterschiedliche Druckwiderstände, zu erreichen. Bei aller Phantasie in der Schnittführung und Schaumstoffauswahl ist eine ausreichende Luftzirkulation und damit ein Abtransport von abgesonderter Körperfeuchtigkeit bei geschlossenen Schaumkemmatratzen nur sehr eingeschränkt möglich und der Liegekomfort und das Federungsverhalten sind nicht veränderbar.

Die US 6,487,739 B1 zeigt beispielsweise eine mehrschichtige Matratze, welche beispielsweise gemäß Fig. 1 eine Luftpolsterschicht mit einer Vielzahl sogenannter "air cells " aufweist. Die Luftzirkulation bei dieser Matratze wird mit einer speziellen Luftpumpe erzeugt und erfolgt über freie Zwischenräume zwischen den tragenden Luftkammern, wobei allerdings eine Durchlüftung von der Oberseite zur Unterseite der Matratze fehlt, da diese durch die darunter liegenden Schichten der Ausführung gemäß US 6,487,739 B1 unterbrochen wären. Weiters weist die Matratze keinen Schaumkern auf.

Aus der EP 0 453 363 A1 ist eine Matratze mit Federelementen und Luftkammerelementen bekannt, welche sich jeweils über eine Hälfte im Mittelbereich einer Doppelbettmatratze erstrecken. Mit Hilfe der beiden Luftkammerelemente können die beiden Liegeseiten auf unterschiedlichen Fülldruck gebracht werden und somit der Liegekomfort individuell angepasst werden. Die Matratze weist allerdings keinen Schaumstoffkern auf.

Aus der CH 687 806 A5 ist es bekannt, in einer Matratze eine Vielzahl einzelner Kammern als Trägerzellen auszubilden, welche bodenseitig mindestens eine Ausgleichskammer aufweisen. Die Trägerzellen sind mit einem gasförmigen Medium befüllbar und kommunizieren mit der Ausgleichskammer über Durchlassöffnungen (siehe Fig. 3 der CH 687.806 A5). Die Matratze weist weder einen Schaumstoffkern auf noch die geforderte Durchlüftung, welche von der Oberseite zur Unterseite der Matratze gerichtet ist. Damit fehlt jede Möglichkeit vom Körper abgegebene Feuchtigkeit in eine Richtung normal zur Matratzenoberfläche abzuführen.

Aus der FR 2 584 284 A ist eine luftdurchlässige Matratze bekannt, die aus einer Kombination aus einem Schaumstoffkern und mehreren luftgefüllten Druckkissen besteht, wobei die Druckkissen in Öffnungen des Schaumstoffkerns angeordnet sind. Weiters befinden sich im Schaumstoffkern vertikale Durchgangsöffnungen als Lüftungskanäle, die parallel zu den Öffnungen für die Druckkissen angeordnet sind.

Aus der US 5,408,711 A ist eine Matratze bekannt, mit welcher das Wundliegen bettlägeriger Patienten verhindert werden soll. Dazu wird der Matratzenoberfläche - ausgehend von der Matratzenunterseite - Umgebungsluft zugeführt. Zu diesem Zweck weist ein von einem Randbereich eingefasster innerer Teil der Matratze ein Netzwerk vertikaler, fester Röhren auf, die mit horizontalen, starren Röhren verbunden sind. Umgebungsluft tritt am unteren Ende der vertikalen Röhren ein und wird durch das Röhrennetzwerk der Matratzenoberfläche zugeführt.

Schließlich ist aus der US 5,907,878 A eine Matratze bekannt, welche aus einer Vielzahl von Luftfederelementen besteht, die mittels einer luftdichten Trägerschicht verbunden sind. Die luftdichten Trägerschichten verhindern allerdings eine Luftdurchlässigkeit quer durch die Matratze. Des Weiteren fehlt ein Schaumstoffkern, welcher eine Trage- und Stützfunktion ausüben soll.

Aufgabe der gegenständlichen Erfindung ist es, eine Matratze zu schaffen, die ein Höchstmass an Liegekomfort ermöglicht, eine auf die Körperzonen abgestimmte Druckhärte zulässt, deren Druckhärte individuell auf die Bedürfnisse der darauf liegenden Person angepasst werden kann, selbst dann, wenn die Bedürfnisse individuellen Schwankungen oder Veränderungen unterworfen sind wie z.B. im Falle längerer Bettlägerigkeit nach Krankheit oder Unfall, ein besonders hohes Maß an Luftzirkulation zulässt und damit die Fähigkeit, abgesonderte Körperfeuchtigkeit des Liegenden durch die Dicke der Matratze abzutransportieren, die weiters ein geringes Gewicht aufweist und die völlig frei von metallischen und elektronischen Bauteilen ausgeführt ist.

Erfindungsgemäß werden diese Aufgaben dadurch gelöst, dass die Druckkissen über Verbindungskanäle in Zonen mit einheitlichem Druckniveau zusammengefasst sind, wobei das Druckniveau einstellbar ist.

Die erfindungsgemäße Matratze besteht somit aus einem Schaumstoffkern, der mit einer Vielzahl von Bohrungen versehen ist, die die Dicke der Matratze durchdringen, wobei diese Bohrungen mit Luftkammern bzw. Druckkissen ausgefüllt sind, die wiederum als Hohlkörper ausgeführt sein können und mittels Querverbindungen miteinender derart verbunden sind, dass Luft ungehindert in diesem System von Luftkammern ausgetauscht werden kann. Diese Luftkammern sind zonenweise (vorzugsweise drei bis sieben Zonen) miteinander verbunden, so dass unterschiedliche, den Körperzonen angepasste Drücke aufgebaut werden können. Für jede der Zonen ist ein spezielles Luftventil vorgesehen, mit dessen Hilfe der Druck in den Luftkammern individuell begrenzt werden kann. Integriert ist eine spezielle Vorrichtung, die als Luftpumpe ausgebildet ist, mit deren Hilfe Druckverluste durch entweichende Luft ausgeglichen werden können und eine Druckerhöhung im System vorgenommen werden kann. Ein Überdruckventil verhindert ein Bersten der Luftkammern bei unbeabsichtigter Überlastung des Systems.

Es kann auch die gesamte Oberfläche des Schaumstoffgrundkörpers inklusive der Oberfläche der Durchgangsöffnungen mit einer Schicht aus luftundurchlässigem Material überzogen sein. Auf diese Weise wird eine besonders große Luftkammer gebildet, die mit Schaumstoffmaterial ausgefüllt ist. Unter Belastung werden die Luftkammer und das Schaumstoffmaterial zusammengedrückt, das Volumen in der Luftkammer wird reduziert und ein höheres Druckniveau wird aufgebaut. Nach einer Entlastung nimmt das Schaumstoffmaterial wieder seine ursprüngliche Form ein, wobei das Volumen in der Luftkammer wieder vergrößert und der erhöhte Druck abgebaut wird. Entwichene Luft kann automatisch nachgefüllt (angesaugt) werden, mittels eines speziellen Ventils, ausgeführt als Rückschlagventil, wenn die Luftkammer das maximale Volumen wieder einnimmt und dabei im Inneren ein Unterdruck infolge eines vorangegangenen Luftverlustes erzeugt wird und Umgebungsluft mit einem höheren Druckniveau durch das Ventil in das Innere strömt, bis ein annäherndes Druckgleichgewicht eintritt.

Die Matratzenoberseite ist mit einer Auflageschicht aus einem besonders gut Feuchtigkeit transportierenden und antibakteriellen Material versehen, die Matratzenunterseite besteht aus einer besonders luftdurchlässigen Schicht. Seitlich sind Seitenelemente aus einem Schaummaterial mit höherer Druckhärte vorgesehen, damit sich Personen bei Bedarf seitlich besser abstützen können.

Bedingt durch die durchgehenden Öffnungen im Matratzenkörper sind eine ungehinderte Luftzirkulation und ein Transport von abgeschiedener Körperfeuchtigkeit, selbst bei verstärkter Transpiration infolge erhöhter Umgebungstemperaturen, durch die Matratze hindurch möglich.

Für den Liegekomfort sind neben der Fähigkeit der ungehinderten Luftzirkulation in der Matratze das Druckverhalten und die individuelle Druckverteilung wesentlich.

Ein weiterer Vorteil ergibt sich aufgrund der durchgängigen Querbohrungen in der Reduzierung des Materialanteils und damit verbunden mit einer Gewichtsreduzierung.

Der Systemüberdruck in den Druckkissen kann zwischen 0,1 bar und 0,6 bar, vorzugsweise zwischen 0,15 bar und 0,30 bar liegen.

Die Erfindung wird anhand der in den Figuren dargestellten Ausführungsbeispiele näher beschrieben.

Es zeigen: Fig. 1 eine erfindungsgemäße Ausführungsvariante einer Matratze mit Schaumstoffkern 1, Seitenteilen 2a, 2b und röhrenförmigen Druckkissen 5 samt Durchgangsöffnungen 6, wobei zur besseren Darstellung die obere Auflageschicht 3 abgenommen wurde, Fig. 2 eine Schnittdarstellung der Matratze gemäß Ausführungsvariante nach Fig. 1 entlang der Schnittlinie I-I und Fig. 3 eine Schrägansicht in Explosionsdarstellung.
Fig. 4 zeigt eine Ausführungsvariante eines Druckkissens 5 bzw. einer Luftkammer, ausgeführt als röhrenartiger Hohlkörper in Schrägansicht.
Fig. 5 zeigt eine Ausführungsvariante eines Druckkissens 5 bzw. einer Luftkammer, ausgeführt als Vollzylinder in Schrägansicht. Bei dieser Ausführungsvariante ist eine Luftzirkulation nur durch zusätzliche Öffnungen außerhalb des Druckkissens 5 bzw. der Luftkammer möglich.
Fig. 6 zeigt eine weitere Ausführungsvariante eines Druckkissens 5 bzw. einer Luftkammer mit einer Öffnung 6 für die Luftzirkulation, aufgebaut aus mehreren übereinander angeordneten, miteinander verbundenen Segmenten, vorzugsweise torusartiger Hohlkörper, die innere Verbindungsöffnungen für einen Druckausgleich aufweisen, in Ansicht, Fig. 6a zeigt dieselbe Ausführungsvariante im Schnitt entlang der Schnittlinie I-I gemäß Fig. 6 und Fig. 6b zeigt ein Detail X des Druckkörpers gemäß Fig. 6a.
Fig. 7 zeigt Druckkissen 5 bzw. Luftkammern gemäß Fig. 4 mit Verbindungskanälen in Reihe, vorzugsweise ausgebildet als röhrenartige Verbindungen 7 zwischen den einzelnen Druckkissen 5 bzw. Luftkammern, die zu jeweils einer Zone zusammengefasst werden und ein einheitliches Druckniveau aufweisen, in Schrägansicht.
Fig. 8 zeigt Druckkissen 5 bzw. Luftkammern gemäß Fig. 4 mit kreuzweise angeordneten Verbindungskanälen 7, 8, vorzugsweise ausgebildet als röhrenartige Verbindungen zwischen den einzelnen Druckkissen 5 bzw. Luftkammern, die zu jeweils einer Zone zusammengefasst werden und ein einheitliches Druckniveau aufweisen, in Schrägansicht.
Fig. 9 zeigt Druckkissen 5 bzw. Luftkammern gemäß Fig. 5 mit Verbindungselementen in Reihe, vorzugsweise ausgebildet als röhrenartige Verbindungen 7 zwischen den einzelnen Druckkissen bzw. Luftkammern, die zu jeweils einer Zone zusammengefasst werden und ein einheitliches Druckniveau aufweisen, in Schrägansicht.
Fig. 10 zeigt eine Ausführungsvariante eines Schaumstoffkerns 1 mit Durchgangsöffnungen 6 für die Aufnahme der Druckkissen 5 bzw. Luftkammern und zusätzlichen Durchgangsöffnungen 6 für eine ausreichende Luftzirkulation in Draufsicht.
Fig. 11 zeigt eine bevorzugte Ausführungsvariante eines Schaumstoffkerns 1, aufgebaut aus zwei Lagen Schaumstoff 1', 1" mit unterschiedlichen Härtegraden, mit durchgehenden Öffnungen zur Aufnahme von Druckkissen 5 bzw. Luftkammern, in Draufsicht und Fig. 11a zeigt eine Schnittdarstellung des Schaumstoffkerns entlang der Schnittlinie II-II gemäß Fig. 11.
Fig. 12 zeigt eine Ausführungsvariante einer erfindungsgemäßen Matratze, ausgerichtet auf einen optimalen Liegekomfort, in Schrägansicht. Diese Ausführungsvariante ist mit zusätzlichen Einrichtungen versehen, die eine individuelle Regulierung des Liegekomforts erlaubt. Dazu sind Druckregeleinrichtungen vorgesehen, die individuelle Druckniveaus in den zu jeweils einer Zone zusammengefassten Druckkissen bzw. Luftkammern ermöglichen. Es sind mindestens eine Zone, vorzugsweise jedoch drei Zonen, den Körperbereichen Kopf/Nacken/- Schulter mittlerer Druckwiderstand, Rumpf hoher Druckwiderstand und Schenkel/Fuß mittlerer Druckwiderstand bzw. fünf Zonen, den Körperbereichen Kopf/- Nacken mittlerer Druckwiderstand, Schulter niedriger Druckwiderstand, Rumpf hoher Druckwiderstand, Schenkel niedriger Druckwiderstand und Fuß mittlerer Druckwiderstand vorgesehen (siehe Fig. 12a).
Fig. 13 zeigt eine weitere Variante einer erfindungsgemäßen Matratze in einer Explosionsdarstellung. Bei dieser Ausführungsvariante, die für einen höchstmöglichen Liegekomfort konzipiert ist, bestehen die Druckkissen 5 bzw. Luftkammern aus Vollzylindern, die quer zur Matratzenlängsachse in Öffnungen 1d im Matratzenkern 1, parallel liegend, angeordnet sind.
Fig. 14 zeigt die bevorzugte Ausführungsvariante einer Doppelmatratze in Schrägansicht.

Die Matratze gemäß Ausführungsvarianten nach Fig. 1 bis Fig. 3 und Fig. 10 bis Fig. 13 weist eine Länge L, eine Breite B und eine Gesamthöhe H auf und die Matratze gemäß Fig. 14 (Doppelmatratze) weist eine Gesamtbreite 2xB auf. Grundsätzlich sind die Matratzen aus einem Kern 1 aus Schaumstoffmaterial, den Seitenteilen 2a, 2b aus Schaumstoffmaterial mit höherer Druckhärte, einer oberen Auflageschicht 3 aus besonders luftdurchlässigem und hydrophobem Material, bevorzugt mit antibakteriellen Eigenschaften, und einer unteren Auflageschicht 4 aus luftdurchlässigem Material aufgebaut. Mittels einer Vielzahl von Öffnungen 6, weiche die Höhe des Schaumstoffkerns 1 der Matratze durchdringen, wird eine hohe Luftzirkulation ermöglicht, mit der ein Transport von abgesonderter Körperfeuchtigkeit durch die Matratze hindurch erfolgt. Die bevorzugte Transportrichtung 6a von Körperfeuchtigkeit ist vom Körper weg nach unten, durch die Matratze hindurch, gerichtet. Zur Erhöhung des Liegekomforts wird neben der Luftzirkulation der Druckwiderstand, den die Matratze auf den darauf Liegenden ausübt, durch geeignete Maßnahmen beeinflusst. Die gesamte Matratze ist mit einem hier nicht näher dargestellten Überzug versehen, ausgeführt aus vorzugsweise antibakteriellem Textilmaterial, der unter Anderem der Matratze den erforderlichen Zusammenhalt verleiht.

In einer ersten Ausführungsvariante gemäß Fig. 1 bis Fig. 3 sind zur Erzielung eines hohen Liegekomforts röhrenartige Druckkissen/Luftkammern 5 vorgesehen, die in Durchgangsöffnungen 1d im Schaumstoffkern 1 eingefügt sind, und eine freie Durchgangsöffnung 6 aufweisen, damit eine ausreichende Luftzirkulation und damit ein Abtransport von abgesonderter Körperfeuchtigkeit des Liegenden stattfinden kann. Die Höhe des Druckkissens/der Luftkammer entspricht der Höhe des Schaumstoffkerns, vorzugsweise in einem Bereich von 100 mm bis 250 mm, und der Außendurchmesser der Druckkissen/luftkammern entspricht dem Durchmesser der Öffnungen 1d, vorzugsweise in einem Bereich von 30 mm bis 100 mm. Wesentlich zur Erreichung eines hohen Liegekomforts ist weiters die Möglichkeit, den einzelnen Körperbereichen unterschiedliche Druckwiderstände entgegenzusetzen. Dies wird dadurch erreicht, dass die einzelnen Druckkissen/Luftkammern 5 zonenweise zusammengefasst werden und jeder Zone eine individuelle Druckhärte zugewiesen werden kann. Bevorzugt sind bei der Ausführungsvariante mit drei Zonen der Zone A, dies entspricht dem Kopf-, Nacken- und Schulterbereich, eine geringere Druckhärte zuzuordnen, der Zone B, dies entspricht dem schwereren Rumpfbereich, eine höhere Druckhärte zuzuordnen und der Zone C, dies entspricht dem Schenkel- und Fußbereich, wiederum eine niedrigere Druckhärte zuzuordnen bzw. bei der Variante mit fünf Zonen und drei Druckniveaus der Zone A1, dies entspricht dem Kopf- und Nackenbereich, eine mittlere Druckhärte, der Zone C1, dies entspricht dem Schulterbereich, eine niedrige Druckhärte, der Zone B, dies entspricht dem Rumpfbereich, eine hohe Druckhärte, der Zone C2, dies entspricht dem Schenkelbereich, eine niedrige Druckhärte und der Zone A2, dies entspricht dem Fußbereich, eine mittlere Druckhärte zuzuordnen. Unterschiedliche Druckhärten/Druckwiderstände können auf unterschiedliche Weise erreicht werden. Bei annähernd gleichen Druckverhältnissen in den Druckkissen/Luftkammern 5 bewirken unterschiedliche Abstände der Druckkammern/Luftkissen von einander einen unterschiedlichen Druckwiderstand auf den darauf Liegenden. Ein vergleichbares Ergebnis lässt sich auch erzielen, wenn den Druckkissen/Luftkammern 5 zonenweise unterschiedliche Drücke zugeordnet werden. Eine weitere Möglichkeit besteht in der Kombination der beiden erstgenannten Varianten.

Eine Luftzirkulation ist durch ein röhrenartig aufgebautes Druckkissen 5 gemäß Fig. 4 und Fig. 6 bis Fig. 6b möglich. Bei der Ausführungsvariante nach Fig. 4 ist das Druckkissen 5 aus luftundurchlässigem Folienmaterial aufgebaut und besteht aus einem äußeren Zylinder und einem inneren Zylinder und einem oberen und unteren Abschlusselement. Auf diese Weise wird, nachdem Luft mit einem, über dem atmosphärischem Luftdruck liegenden Druckniveau in die Kammer gefüllt wird, ein "röhrenartiges" Druckkissen gebildet. Eine Luftzirkulation 6a ist durch die Durchgangsöffnung 6 ungehindert möglich. Die Höhe des Druckkissens entspricht der Höhe des Schaumstoffkerns 1 und der Außendurchmesser entspricht dem Durchmesser der Öffnungen 1d im Schaumstoffkern. Bei der Ausführungsvariante nach Fig. 6 bis Fig. 6b ist das Druckkissen 5 aus mehreren, vorzugsweise aus 2 bis 6 Einzelkammern 5a aufgebaut, die übereinander liegend angeordnet und derart verbunden sind, dass insgesamt ein druckdichtes Druckkissen gebildet wird, mit innen liegenden Öffnungen 5b, die einen Lufttransport 5c von einer Einzelkammer zur anderen erlauben und damit einen Druckausgleich im Druckkissen 5 ermöglichen. Der Aussendruchmesser D entspricht dem Durchmesser der Öffnungen 1d im Schaumstoffkern 1. Für die Luftzirkulation 6a ist die Durchgangsöffnung 6 vorgesehen.

Bei einer weiteren Ausführungsvariante eines Druckkissens gemäß Fig. 5 sind zusätzliche Öffnungen 6 gemäß Fig. 10 für die Luftzirkulation 6a im Schaumstoffkern erforderlich. Bei dieser Ausführungsvariante sind die Druckkissen 5 als Vollzylinder ausgebildet. Durchmesser und Höhe entsprechen den Ausführungsvarianten nach Fig. 4 und Fig. 6.

Grundsätzlich sind mehrere Druckkissen 5 zu einer Zone (z.B. A) zusammengefasst, wobei die Matratzenliegefläche in mehrere Zonen gemäß Fig. 3, vorzugsweise in drei bis fünf Zonen, unterteilt sein kann. Innerhalb einer Zone weisen die Druckkissen/Luftkammern ein einheitliches Druckniveau auf. Dies wird dadurch erreicht, dass die einzelnen Druckkissen/Luftkammern 5 gemäß Fig. 7, 8 oder 9 mittels spezieller Verbindungskanäle 7, 8 linear oder kreuzweise miteinander derart verbunden sind, dass ein Lufttransport von einem Druckkissen/einer Luftkammer 5 zur nächsten ungehindert möglich ist und damit ein Druckausgleich innerhalb der zu einer Zone A, B, C zusammengefassten Druckkissen/Luftkammern 5 erreicht wird. Diese Verbindungskanäle 7, 8 sind vorzugsweise auf der Matratzenunterseite, also der von der Liegefläche 3 abgewandten Seite, angeordnet.

Der Schaumstoffkern 1 der Matratze ist in einer besonders bevorzugten Ausführungsvariante mehrteilig, vorzugsweise zweiteilig, ausgeführt. Gemäß Ausführungsvariante nach Fig. 11 und Fig. 11a besteht der Schaumstoffkern aus zwei Lagen Schaumstoffmaterials 1', 1" mit unterschiedlicher Härte, wobei die untere Lage 1" vorzugsweise aus einem Schaumstoffmaterial höherer Härte besteht. Damit lassen sich die Federungseigenschaften und der Liegekomfort weiter positiv beeinflussen.

Zur Erhöhung des Liegekomforts ist vorgesehen, die Liegefläche in mehrere Zonen zu gliedern, vorzugsweise in drei Zonen, die den Körperbereichen zugeordnet werden können, und unterschiedliche Druckwiderstände einzustellen. Dazu sind spezielle, metallfreie Druckregelventile vorgesehen, die stufenlos reguliert werden können, und seitlich oder am Fußende der Matratze angeordnet sind. Mit diesem Druckregelventil wird ein Systemdruck voreingestellt, der unter Belastung dem maximalen Druckwiderstand entspricht. In Fig. 12 ist eine Matratze mit einer Unterteilung in drei Zonen A, B, C dargestellt. Den drei Zonen ist jeweils ein Druck-Regelventil zugeordnet. In Fig. 12a ist eine Ausführungsvariante mit fünf Zonen A1, C1, B, C2, A2 und drei Druckregeleinrichtungen dargestellt. Leckverluste werden mittels einer integrierten Luftpumpe 12 ausgeglichen. Diese Luftpumpe ist vorzugsweise in die Unterlage der Matratze integriert und presst unter Belastung nach z.B. einer Gewichtsverlagerung des Liegenden komprimiertes Luftvolumen aus dem Pumpenkörper mittels Luftleitungen 15 über die Druckregelventil 14a, 14b, 14c in der Reglereinheit 13 in die Druckkissen bzw. Luftkammern 5 bis zum voreingestellten Maximaldruck ein. Ein Überdruckventil verhindert ein Bersten, z. B. infolge Überlastung, der Druckkissen/Luftkammern 5.

In Fig. 13 ist eine weitere Ausführungsvariante einer Matratze mit besonders hohem Anspruch an den Liegekomfort, bei gleichzeitiger guter Durchlüftung, dargestellt. Mehrere Druckkissen/Luftkammern 5 sind quer zur Längsachse der Matratze, parallel zur Liegefläche in Öffnungen 1d im Matratzenkern 1 angeordnet und als Vollzylinder ausgebildet. Zwischen jeweils benachbarten Druckkissen/Luftkammern 5 besteht ein definierter Zwischenraum, der eine Luftzirkulation durch die Matratzendicke erlaubt; diese Luftzirkulation wird einerseits durch das luftdurchlässige Schaumstoffmaterial des Matratzenkems erreicht und kann durch Durchgangsöffnungen 6, die die Matratze der Dicke nach durchdringen, unterstützt werden. Mit zusätzlichen, parallel zur Liegefläche angeordneten Öffnungen 6', die die Matratzenbreite durchdringen, werden die natürliche Luftzirkulation und der Feuchtigkeitstransport unterstützt. Alternativ ist vorgesehen, mittels z.B. einer Gebläseeinrichtung (nicht dargestellt), durch diese quer liegenden Öffnungen 6' Warmluft, zum Zwecke der Behelzung der Matratze, bzw. Kaltluft, zum Zwecke der Kühlung der Matratze während heißer Jahreszeiten, durch die Matratze zu transportieren. Die quer liegenden Druckkissen/Luftkammem 5 können mit unterschiedlichen Drücken beaufschlagt und in mehrere Zonen unterteilt werden. Günstigerweise können je nach Unterteilung z.B. drei, sechs oder sieben Zonen unterschieden werden. Als besonders günstig hat sich erwiesen, eine mittlere Zone D mit höherem Druckwiederstand als Lordosenstütze, zwei besonders weiche Zonen C1 und C2 für den Schulter- und Kniebereich, zwei mittelharte Zonen B1 und B2 für den Rumpf- und Beckenbereich und zwei weitere Zonen A1 und A2 für den Kopf- und Fußbereich vorzusehen. Die einzelnen Drücke sind individuell von der liegenden Person mittels einfacher, bevorzugt metallfreier Regelventile einstellbar. Der Ausgleich von Leckverlusten und Druckerhöhungen sind mittels eines Druckspeichers, der automatisch bei jeder größeren Gewichtsverlagerung aufgefüllt wird, möglich.

Die Erfindung umfasst somit im Wesentlichen folgende Haupt- und Untervarianten :
- Matratze mit einer Vielzahl röhrenförmiger Luftkissen 5 in einem Schaumstoffkern 1, wobei die Durchgangsöffnungen 6 in den röhrenförmigen Luftkissen 5 ausgebildet sind (siehe beispielsweise Fig. 3). Dazu existiert eine Untervariante, bei welcher die röhrenförmigen Luftkissen aus torusförmigen Einzelringen (siehe beispielsweise Fig. 6a) aufgebaut sind.
- Matratze mit einer Vielzahl zylinderförmiger Luftkissen 5, welche in Öffnungen des Schaumstoffkerns 1 angeordnet sind, wobei die Durchgangsöffnungen 6 im Schaumstoffkern 1 neben den Luftkissen 6 angeordnet sind (siehe beispielsweise Ausführungsvariante Fig. 10).
- Matratze mit einer Vielzahl zylindrischer Luftkissen 5 in einem Schaumstoffkern 1, die quer zur Längsachse und parallel zur Liegefläche angeordnet sind, wobei parallel zur Liegefläche angeordnete, die Breite der Matratze durchsetzende Öffnungen 6' vorgesehen sind.

Doppelmatratzen gemäß Fig. 14 sind grundsätzlich aus Einzelmatratzen 1 aufgebaut und mittels spezieller Verbindungselemente 15a, 15b verklebt, derart, dass eine großflächige Klebeverbindung mit Scherbeanspruchung ermöglicht wird und nur eine kleine verbleibende Restfläche als Stumpfklebestelle 15c verbleibt, die nur eine untergeordnete Festigkeitsanforderung zu erfüllen hat. Die Hauptbelastungskräfte während eines Transportes bzw. während einer normal üblichen Belastung werden von den Verbindungselementen unter Scherbelastung aufgenommen. Für Doppelmatratzen sind dieselben Ausführungsvarianten wie für Einzelmatratzen vorgesehen. Ein individueller Liegekomfort ist mittels der je Matratzenseite vorgesehenen Druckregelventile garantiert.

## Patentansprüche

1. Luftdurchlässige Matratze mit hohem Liegekomfort und geringem Gewicht, welche eine Kombination aus einem Schaumstoffkern (1) und mehreren luftgefüllten Druckkissen (5) aufweist, die in Öffnungen des Schaumstoffkerns (1) angeordnet sind, wobei zum Abtransport von Feuchtigkeit Durchgangsöffnungen (6, 6') vorgesehen sind, die parallel zu den Öffnungen für die Druckkissen (5) angeordnet sind, **dadurch gekennzeichnet, dass** die Druckkissen (5) über Verbindungskanäle (7, 8) in Zonen mit einheitlichem Druckniveau zusammengefasst sind, wobei das Druckniveau einstellbar ist.

2. Matratze nach Anspruch 1, **dadurch gekennzeichnet, dass** die miteinander verbundenen Druckkissen (5) als Vollzylinder ausgebildet sind und dass Durchgangsöffnungen (6, 6') außerhalb der Druckkissen (5) vorgesehen sind, die die Luftdurchlässigkeit der Matratze erhöhen.

3. Matratze nach Anspruch 1, **dadurch gekennzeichnet, dass** die miteinander verbundenen die Druckkissen (5) als Hohlzylinder ausgebildet sind, die eine zentrale Durchgangsöffnung (6) aufweisen.

4. Matratze nach Anspruch 3, **dadurch gekennzeichnet, dass** die Druckkissen (5) aus mehreren Segmenten (5a) aufgebaut sind, die übereinander liegend angeordnet sind, wobei mittels innerer Verbindungsöffnungen (5b) ein Druckausgleich erfolgt.

5. Matratze nach einem der Ansprüche 1 bis 4, **dadurch gekennzeichnet, dass** die Liegefläche in mehrere Zonen, vorzugsweise drei (A, B, C) oder fünf Zonen (A1, C1, B, C2, A2), unterteilt ist, wobei die Druckkissen (5) je Zone mit Hilfe der Verbindungskanäle (7, 8) miteinander verbunden und je einem Regelventil zugeordnet sind.

6. Matratze nach einem der Ansprüche 1 bis 5, **dadurch gekennzeichnet, dass** das System aus miteinander verbundenen Druckkissen (5) mit einer aus elastischen Elementen und Ventilen aufgebauten Luftpumpe (12) verbunden ist, welche unterhalb der Matratze angeordnet oder im Schaumstoffkern (1) integriert ist und einen Luftfördervorgang aufgrund einer Gewichtsverlagerung der liegenden Person ermöglicht.

7. Matratze nach Anspruch 6, **dadurch gekennzeichnet, dass** die Luftpumpe (12) zur Kompensation eines Druckverlusts infolge Leckverlusts mit einer Druckregeleinrichtung (13) verbunden ist.

8. Matratze nach Anspruch 6, **dadurch gekennzeichnet, dass** die Luftpumpe (12) zum Aufbau einer gezielte Druckerhöhung in den Druckkissen (5) mit einer Druckregeleinrichtung (13) zusammenarbeitet.

9. Matratze nach Anspruch 1 oder 2, **dadurch gekennzeichnet, dass** die die miteinander verbundenen Druckkissen (5) in Öffnungen (1d) im Schaumstoffkern (1) quer zur Längsachse und parallel zur Liegefläche angeordnet sind, wobei die Breite der Matratze durchsetzende Durchgangsöffnungen (6') parallel zu den Druckkissen angeordnet sind.

10. Matratze nach Anspruch 9, **dadurch gekennzeichnet, dass** zumindest ein Druckkissen (5) in einer Zone (D) mit höherer Druckhärte als Lordosenstütze ausgebildet ist.

11. Matratze nach Anspruche 9 oder 10, **dadurch gekennzeichnet, dass** die Liegefläche der Matratze in sieben Zonen (A1, C1, B1, D, B2, C2, A2) mit unterschiedlich einstellbarem Druckniveau unterteilt ist.

12. Matratze nach einem der Ansprüche 9 bis 11, **dadurch gekennzeichnet, dass** zur Luftförderung für die Durchgangsöffnungen (6') ein Gebläse vorgesehen ist.

13. Matratze nach einem der Ansprüche 1 bis 12, **dadurch gekennzeichnet, dass** zur Verringerung von Strömungsgeräuschen bei einem Druckausgleich infolge Lageänderung der auf der Matratze liegenden Person ein schalldämmendes Material im Zu-/Abströmbereich der Druckkissen (5) vorgesehen ist.

14. Matratze nach einem der Ansprüche 1 bis 13, **dadurch gekennzeichnet, dass** der Systemüberdruck in den Druckkissen (5) zwischen 0,1 bar und 0,6 bar, vorzugsweise zwischen 0,15 bar und 0,30 bar liegt.

15. Matratze nach einem der Ansprüche 1 bis 14, **dadurch gekennzeichnet, dass** eine obere Auflageschicht (3) aus einem besonders luftdurchlässigem Material vorgesehen ist, die auf dem Schaumstoffkern (1) aufliegt.

16. Matratze nach einem der Ansprüche 1 bis 15, **dadurch gekennzeichnet, dass** der Schaumstoffkern (1) auf einer unteren Auflageschicht (4) aus luftdurchlässigem Material aufliegt.

17. Matratze nach einem der Ansprüche 1 bis 16, **dadurch gekennzeichnet, dass** der Schaumstoffkern (1) aus einer Schicht besteht.

18. Matratze nach einem der Ansprüche 1 bis 16, **dadurch gekennzeichnet, dass** der Schaumstoffkern (1) aus zumindest zwei Schichten (1', 1") mit unterschiedlichen Härtegraden aufgebaut ist.

## Claims

1. An air-permeable mattress with high lying comfort and low weight, having a combination of a foam core (1) and several air-filled pressure cushions (5) which are arranged in openings of the foam core (1), with pass-through openings (6, 6') being provided for removing humidity which are arranged parallel to the openings for the pressure cushions (5), **characterised in that** the pressure cushions (5) are combined via connecting channels (7, 8) into zones with uniform pressure level, with the pressure level being adjustable.

2. A mattress according to claim 1, **characterised in that** the mutually connected pressure cushions (5) are arranged as full cylinders and pass-through openings (6, 6') are provided outside of the pressure cushions (5) which increase the breathability of the mattress.

3. A mattress according to claim 1, **characterised in that** the mutually connected pressure cushions (5) are arranged as hollow cylinders which have a central pass-through opening (6).

4. A mattress according to claim 3, **characterised in that** the pressure cushions (5) are composed of several segments (5a) which are arranged to lie above one another, with pressure equalization occurring by means of inside connecting openings (5b).

5. A mattress according to one of the claims 1 to 4, **characterised in that** the lying surface is subdivided into several zones, preferably three (A, B, C) or five zones (A1, C1, B, C2, A2), with the pressure cushions (5) being connected with one another for each zone with the help of the connecting channels (7, 8) and are each associated with a control valve.

6. A mattress according to one of the claims 1 to 5, **characterised in that** the system of mutually connected pressure cushions (5) is connected with an air pump (12) made up of elastic elements and valves, which air pump is arranged beneath the mattress or is integrated in the foam core (1), and enables an air conveying process as a result of a weight displacement of the lying person.

7. A mattress according to claim 6, **characterised in that** the air pump (12) is connected with a pressure control device (13) for compensating a pressure loss due to leakage losses.

8. A mattress according to claim 6, **characterised in that** the air pump (12) cooperates with a pressure control device (13) for building up a purposeful increase in pressure in the pressure cushions (5).

9. A mattress according to claim 1 or 2, **characterised in that** the mutually connected pressure cushions (5) are arranged in openings (1d) in the foam core (1) transversally to the longitudinal axis and parallel to the lying surface, with pass-through openings (6') which penetrate the width of the mattress being arranged parallel to the pressure cushions.

10. A mattress according to claim 9, **characterised in that** at least one pressure cushion (5) is arranged as a lumbar support in a zone (D) with increased pressure hardness.

11. A mattress according to claim 9 or 10, **characterised in that** the lying surface of the mattress is subdivided into seven zones (A1, C1, B1, D, B2, C2, A2) with differently adjustable pressure level.

12. A mattress according to one of the claims 9 to 11, **characterised in that** a fan is provided for air conveyance for the pass-through openings (6').

13. A mattress according to one of the claims 1 to 12, **characterised in that** a noise-insulating material in the inflow/outflow area of the pressure cushion (5) is provided for reducing flow noises during pressure equalization as a result of a change in position of the person lying on the mattress.

14. A mattress according to one of the claims 1 to 13, **characterised in that** the system overpressure in the pressure cushions (5) is between 0.1 and 0.6 bar, preferably between 0.15 bar and 0.30 bar.

15. A mattress according to one of the claims 1 to 14, **characterised in that** an upper support layer (3) made of an especially breathable material is provided which rests on the foam core (1).

16. A mattress according to one of the claims 1 to 15, **characterised in that** the foam core (1) rests on a bottom support layer (4) made of a breathable material.

17. A mattress according to one of the claims 1 to 16, **characterised in that** the foam core (1) consists of one layer.

18. A mattress according to one of the claims 1 to 16, **characterised in that** the foam core (1) is made up of at least two layers (1', 1") with different degrees of hardness.

## Revendications

1. Matelas perméable à l'air, à haut niveau de confort de couchage et léger, comprenant :
- une combinaison formée d'un coeur en mousse (1) et de plusieurs coussins de pression (5) remplis d'air, placés dans des ouvertures du coeur en mousse (1), et
- des passages (6, 6') pour évacuer l'humidité, ces passages étant parallèles aux ouvertures recevant les coussins de pression (5), matelas **caractérisé en ce que**
les coussins de pression (5) sont réunis par des canaux de liaison (7, 8) en des zones ayant un niveau de pression uniforme et ce niveau de pression est réglable.

2. Matelas selon la revendication 1,
**caractérisé en ce que**
les coussins de pression (5) reliés entre eux sont constitués par des cylindres pleins, et
les passages (6, 6') sont prévus à l'extérieur des coussins de pression (5) pour augmenter la perméabilité à l'air du matelas.

3. Matelas selon la revendication 1,
**caractérisé en ce que**
les coussins de pression (5) reliés sont réalisés sous la forme de cylindres creux comportant un passage central (6).

4. Matelas selon la revendication 3,
**caractérisé en ce que**
les coussins de pression (5) sont composés de plusieurs segments (5a) superposés et l'équilibrage de la pression se fait par des orifices internes de liaison (5b).

5. Matelas selon l'une des revendications 1 à 4,
**caractérisé en ce que**
la surface de couchage est subdivisée en plusieurs zones, de préférence trois zones (A, B, C) ou cinq zones (A1, C1, B, C2, A2),
les coussins de pression (5) de chaque zone étant reliés par des canaux de liaison (7, 8) avec une soupape de régulation associée.

6. Matelas selon l'une des revendications 1 à 5,
**caractérisé en ce que**
le système se compose de plusieurs coussins de pression (5) reliés, ayant une pompe à air (12) composée d'éléments élastiques et de soupapes, cette pompe installée sous le matelas ou intégrée dans le coeur en mousse (1) permettant le pompage d'air par le déplacement du poids de la personne couchée.

7. Matelas selon la revendication 6,
**caractérisé en ce que**
la pompe à air (12) est reliée à une installation de régulation de pression (13) pour compenser une perte de pression provoquée par une fuite.

8. Matelas selon la revendication 6,
**caractérisé en ce que**
la pompe à air (12) coopère avec une installation de régulation de pression (13) pour établir une augmentation de pression précise dans les coussins d'air (5).

9. Matelas selon la revendication 1 ou 2,
**caractérisé en ce que**
les coussins d'air (5) reliés entre eux sont prévus dans des ouvertures (1d) du coeur en mousse (1), ces ouvertures étant transversales à l'axe longitudinal et parallèles à la surface de couchage,
la largeur des passages (6') traversant le matelas étant parallèle aux coussins de pression.

10. Matelas selon la revendication 9,
**caractérisé par**
au moins un coussin de pression (5) dans une zone (D) avec une pression plus élevée comme appui lombaire.

11. Matelas selon la revendication 9 ou 10,
**caractérisé en ce que**
la surface de couchage du matelas est subdivisée en sept zones (A1, C1, B1, D, B2, C2, A2) ayant un niveau de pression réglable différemment.

12. Matelas selon l'une des revendications 9 à 11,
**caractérisé par**
une machine soufflante pour faire passer de l'air à travers les passages (6').

13. Matelas selon l'une des revendications 1 à 12,
**caractérisé par**
un matériau d'isolation phonique prévu dans la zone d'entrée/zone de sortie des coussins de pression (5) pour diminuer le bruit de circulation lors d'un équilibrage de pression résultant d'un changement de position de la personne couchée sur le matelas.

14. Matelas selon l'une des revendications 1 à 13,
**caractérisé en ce que**
la pression du système dans les coussins de pression (5) est comprise entre 0,1 bar et 0,6 bar et de préférence entre 0,15 bar et 0,30 bar.

15. Matelas selon l'une des revendications 1 à 14,
**caractérisé par**
une couche supérieure de couverture (3) en une matière particulièrement perméable à l'air et qui s'appuie sur le coeur en mousse (1).

16. Matelas selon l'une des revendications 1 à 15,
**caractérisé en ce que**
le coeur en mousse (1) repose sur une couche inférieure d'appui (4) en une matière perméable à l'air.

17. Matelas selon l'une des revendications 1 à 16,
**caractérisé en ce que**
le coeur en mousse (1) se compose d'une couche.

18. Matelas selon l'une des revendications 1 à 16,
**caractérisé en ce que**
le coeur en mousse (1) se compose d'au moins deux couches (1', 1") ayant des degrés de dureté différents.
